# EUROPÄISCHE PATENTANMELDUNG

(11) **EP 0 054 242 A1**
(43) Veröffentlichungstag der Anmeldung: **23.06.1982**
(21) Anmeldenummer: 81110245.8
(22) Anmeldetag: 08.12.1981
(51) Int. Cl.: D03J 5/00

(54) **Schützen für einen Drahtwebstuhl**

(30) Priorität: 17.12.1980 DE 3047537
(71) Anmelder: Bercx, Erich, D-5205 St. Augustin 2 (DE)
(72) Erfinder: Bercx, Erich, D-5205 St. Augustin 2 (DE)
(74) Vertreter: Schwarz, Klaus-Jürgen

(57) **Zusammenfassung**

Es handelt sich um einen Schützen (1) für einen Drahtwebstuhl mit einer Mehrzahl von Schußspulen (2) und einem davon seitlich angelenkten, um etwa 180° verschwenkbaren Führungsstück (3) mit einer Reihe von achsparallel nebeneinander angeordneten Führungsrollen (18) für die parallel zueinander in das Webfach austretenden Schußdrähte (6). Dadurch, daß die Schußspulen (2) in Längsrichtung des Schützens (1) koaxial hintereinander aufgereiht sind, ergibt sich eine besonders schmale Bauweise bei großer Speicherkapazität der verwendeten Schußspulen (2). Ausserdem können die einzelnen Schußfäden (6) über an der Längsseite des Schützens (1) angeordnete Führungsrollenblöcke (15, 15a) von jeder Schußspule (2) gleichmäßig nach vorn abgezogen werden ohne sich gegenseitig zu behindern, es wird ein gleichmäßiger Fadenzug erzielt, und durch eine koaxiale Anordnung der Schußspulen (2) auf einer gemeinsamen Drehachse (7) wird der Spulenwechsel ganz erheblich beschleunigt.

## Beschreibung

Die Erfindung betrifft einen Schützen für einen Drahtwebstuhl nach dem Oberbegriff des Anspruches 1, wie er aus der DE-PS 15 35 815 bekannt geworden ist.

Bei diesem bekannten Drahtwebstuhl ist der Schützen mit einer Mehrzahl von Schuß spulen und einem seitlich davon angelenkten Führungsstück für die aus dem Schützen kommenden Drähte ausgerüstet, um alle Drähte sowohl im Gewebe als auch an den beiden Warenkanten parallel zueinander anzuordnen. Es ist dabei insbesondere an die Verarbeitung von Kunststoffdraht zu ein- oder mehrfarbigen Geweben mit einfacher Leinenbindung aus jeweils mehreren parallel nebeneinanderliegenden Kett- und Schußdrähten gedacht. Derartige Gewebe werden vielfach als Verkleidungen für Heizkörper, Raumteiler, Möbelstücke, Schallöffnungen an Rundfunk- und Fernsehempfängern und an anderen Tonmöbeln, zur Bespannung von Rückenlehnen und Seitenteilen von Polstermöbeln und dergleichen verwendet.

Außer diesen Anwendungsgebieten haben sich derartige Drahtwebstühle aber auch zur Herstellung von grobmaschigen Geweben aus besonders stabilen und verhältnismäßig wenig flexiblen Kunststoffäden, wie zum Beispiel für die Herstellung von Stützgeweben aus synthetischem Fadenmaterial für Filtertücher in Filterpressen und dergleichen, als besonders brauchbar erwiesen. Bei der Herstelllung derarti-Stützgewebe aus Kunststoffäden ergeben sich allerdings die gleichen Probleme wie bei der Verarbeitung der Kunststoffdrähte nach der DE-PS 15 35 815. Die Stützgewebe werden unter den in den Filterpressen vorkommenden hohen Drücken außerordentlich stark beansprucht und unterliegen einem erhöhten Verschleiß. Es ist daher wichtig, daß die Kunststoffäden, aus denen die Stützgewebe bestehen, auch in Richtung der jeweils mehrfach unmittelbar nebeneinanderliegenden Schußfäden genau parallel zueinander ausgerichtet sind und während des Webvorganges auch nicht verdrillt werden. Andererseits sollen die grobmaschigen Stützgewebe stets über die gesamte Fläche eine möglichst gleichbleibende Maschenweite haben, die aber nur dann verwirklicht werden kann, wenn die Stränge von Schußfäden oder -drähten bereits beim Webvorgang parallel zueinander in das Webfach eingetragen werden.

Bei der Herstellung derartiger Stützgewebe aus Kunststofffäden auf einem Drahtwebstuhl nach dem deutschen Patent 15 35 815 hat es sich gezeigt, daß die Kunststoffäden von den am Schützen quer zu dessen Längsrichtung jeweils achsparallel nebeneinander angeordneten Schußspulen nicht gleichmäßig genug ablaufen und durch das am Schützen seitlich angeordnete schwenkbare Führungsstück bei jedem Richtungswechsel des Schützens auch nicht ausreichend genau und schnell genug in die jeweils neue Schußrichtung umgelenkt werden. Dies führt nicht nur zu einem unzureichenden Eintrag der Schußfäden in das Webfach, sondern hat auch unerwünschte Fadenbrüche zur Folge. Außerdem muß der Schützen wegen der achsparallelen Anordnung der Schuß spulen bei einer ausreichenden Speicherkapazität für die Schußfäden verhältnismäßig breit und sperrig sein, was einerseits die Bildung eines vergleichsweise großen Webfaches erfordert und zum anderen den Webvorgang bei entsprechender Auslegung des Webstuhles langsam und schwerfällig macht. Ferner werden die Schußdrähte oder -fäden von den Schußspulen zu dem mittig angeordneten Führungsstück nicht einwandfrei umgegelenkt, und auch der Wechsel der am Schützen quer zu dessen Längsrichtung jeweils achsparallel nebeneinander angeordneten Schußspulen ist umständlich und zeitraubend, da die leeren Spulen jeweils einzeln von ihren Drehachsen abgezogen und die neuen Spulen jeweils einzeln auf jede Drehachse aufgesteckt werden müssen.

Der Erfindung liegt die Aufgabe zugrunde, den Schützen für einen derartigen Drahtwebstuhl, der auch für die Verarbeitung grober Fäden aus synthetischem Material geeignet ist, sowohl hinsichtlich der Anordnung der Schuß spulen als auch hinsichtlich des Abzuges und der Führung der Schußfäden oder -drähte bis hin zu dem um 180° hin- und herschwenkbaren Führungsstück zu verbessern und in seiner Handhabung einfacher zu gestalten.

Diese Aufgabe wird gemäß der Erfindung im wesentlichen durch den Kennzeichnungsteil des Anspruches 1 gelöst.

Dadurch, daß die Schußspulen in Längsrichtung des Schützens koaxial hintereinander aufgereiht sind, ergibt sich eine schmälere Bauweise des Schützens bei zumindest gleicher oder größerer Speicherkapazität der verwendeten Schußspulen. Die einzelnen Schußfäden können dann über die an der Längsseite des Schützens angeordneten Führungsrollenblöcke von jeder Schußspule gleichmäßig nach vorn abgezogen werden, ohne sich gegenseitig zu behindern. Durch Umschlingung jeweils _{'}einer Führungsrolle an den vorhandenen Führungsrollenblöckenwirdein gleichmäßiger Fadenzug erzielt, und lediglich der von der mittleren Schußspule ablaufende Faden wird üblicherweise nicht um eine Führungsrolle an dem danebenliegenden Führungsrollenblock herumgeschlungen, sondern läuft ebenso wie die von den benachbarten Schußspulen abgezogenen Fäden durch eine Öffnung zwischen den Führungsrollen an dem zugehörigen mittleren Führungsrollenblock hindurch und wird erst um eine der weiter innenliegenden Führungsrollen an dem schwenkbaren Führungsstück herumgeschlungen, um sodann zusammen mit den durch benachbarte öffnungen laufenden weiteren Schußfäden in paralleler Ausrichtung in das Webfach zu gelangen. Dabei wird auch die Schwenk- oder Umwerfbewegung des Führungsstückes durch die daran vorgesehenen beiden Umwerferrollen beschleunigt und genauer gestaltet, da beim Wechsel der Schußrichtung des Schützens jeweils eine der beiden Umwerferrollen von dem dem fertigen Gewebe am nächsten liegenden und unter der Zugwirkung des Schützens stehenden Schußdraht beaufschlagt wird und eine entsprechende Verschwenkung des Führungsstückes bewirkt.

Durch die koaxiale Anordnung der Schuß spulen auf einer gemeinsamen Drehachse wird der Spulenwechsel ganz erheblich beschleunigt und verbessert, da jeweils alle drei oder vier vorhandenen Schußspulen von der Drehachse gemeinsam abgezogen und ebenso einfach durch neue Schußspulen ersetzt werden können.

Durch die federnde Abstützung der Drehachse gemäß Anspruch 2 und 3 sowohl in Längsrichtung des Schützens und der Schußspulen als auch quer dazu kann der Fadenabzug von den Schußspulen noch vergleichmäßigt werden, und ein besonders einfacher Spulenwechsel ergibt sich, wenn die Drehachse für die Schuß spulen an einer Schwenkachse quer zur Längsrichtung des Schützens angelenkt ist. Bei einer solchen Ausführungsform kann die Drehachse mit dem Schützen auch lösbar verbunden sein, so daß beim Spulenwechsel nicht die Schußspulen nacheinander von der Drehachse abgezogen und auf diese wieder aufgeschoben werden müssen. Die lösbare Verbindung der Drehachse mit dem Schützen ermöglicht vielmehr jeweils einen kompletten Austausch der leeren Spulen zusammen mit der Drehachse gegen einen auf eine Austauschachse aufgeschobenen Satz voller Schußspulen. Dabei trägt auch das Merkmal des Anspruches 5 zu einer vereinfachten Handhabung bei, während durch das Merkmal des Anspruches 6 der Fadenabzug von den Schußspulen dadurch verbessert wird, daß die Führungsrollenblöcke durch ihre federnde Lagerung gegenüber einem wechselnden Fadenzug ausgleichend wirken und sich auf die wechselnde Abzugrichtung von den länglichen Schußspulen stets von selbst einstellen.

In der bevorzugten Ausführungsform der Erfindung weist jeder Führungsrollenblock mindestens vier quer zur Drehachse der Schußspulen angeordnete Führungsrollen auf, und eine besonders zuverlässige Funktionsweise des Führungsstückes ergibt sich, wenn die beiden zusätzlichen Umwerferrollen am Führungsstück in einem Winkel von etwa 80° bis 100° gegenüber der Schwenkachse des Führungsstückes und in Zugrichtung der Schußdrähte oder -fäden gegenüber den beiden am weitesten innen liegenden und den dazu benachbarten beiden äußeren Führungsrollen jeweils etwa mittig auf Lücke versetzt angeordnet sind.

Ein bevorzugtes Ausführungsbeispiel der Erfindung ist in der Zeichnung schematisch dargestellt. Es zeigen
Fig. 1. einen Schützen für einen Drahtwebstuhl in Draufsicht,
Fig. 1a eine Teilansicht des Führungsstückes für die Schuß drähte oder -fäden in einer Endstellung des Schützens,
Fig. 1b eine entsprechende Teilansicht des Führungsstückes in der dazu entgegengesetzten Endstellung des Schützens,
Fig. 2 eine Seitenansicht des Schützens in Richtung des Pfeiles II von Fig. 1 her gesehen und
Fig. 3 einen Schnitt durch den Schützen gemäß Schnittlinie III - III von Fig. 1 bzw. Fig. 2.

Der in der Zeichnung gezeigte Schützen 1 ist für einen Drahtwebstuhl bestimmt, der auch für die Verarbeitung entsprechend dicker Kunststoffäden geeignet ist. Der Schützen 1 ist mit einer Mehrzahl von Schuß spulen 2 ausgerüstet und besitzt an einer Längsseite 1a ein seitlich angelenktes, um etwa 180 ⁰ schwenkbares Führungsstück 3 mit einer Reihe von beiderseits der Schwenkachse 4 des Führungsstückes achsparallel nebeneinander angeordneten Führungsrollen 5 für mehrere Schüßdrähte 6, die von den Schuß spulen 2 abgezogen und jedesmal parallel zueinander in das Webfach eingetragen werden. Die Schußfäden oder -drähte 6 werden dann in üblicher Weise an das bereits fertige Gewebe angeschlagen.

Wie in Fig. 1 im einzelnen zu erkennen ist, sind die Schußspulen 2 auf einer gemeinsamen Drehachse 7 in Längsrichtung des Schützens 1 koaxial hintereinander aufgereiht und durch eine Feder 12 endseitig abgestützt. Die Drehachse 7 ist an ihrem einen Ende 7a mit einem Lagerauge 8 an einer quer zur Längsrichtung des Schützens 1 angeordneten Achse 9 schwenkbar angelenkt und wird am gegenüberliegenden Ende 7b durch eine Abdeckung 10 gesichert, die einen entgegengesetzt zur Zugrichtung 6a der Schußfäden oder -drähte 6 seitlich versetzten Einführungsschlitz 11 für das Ende 7b der Spulendrehachse 7 aufweist. Die Drehachse 7 ist außerdem an ihren beiden Enden 7a, 7b durch zwei weitere Druckfedern 13, 14 abgestützt, die plötzliche Änderungen der Zugkraft der von den Schuß spulen 2 ablaufenden Drähte oder Fäden 6 ausgleichen.

An der dem Führungsstück 3 zugewandten Längsseite 1a des Schützens 1 ist eine Anzahl von Führungsrollenblöcken 15 angeordnet, die an dem Schützen 1 in einer seitlichen Führung 16 zwischen endseitigen Druckfedern 17 verschiebbar gelagert sind. Jeder Schußspule 2 ist ein Führungsrollenblock 15 mit vier Führungsrollen 18, 18a, 18b zugeordnet, und an dem schwenkbaren Führungsstück 3 befinden sich außerhalb der daran bereits vorhandenen Reihe von Führungsrollen 5, 5a, 5b, 5c mindestens zwei weitere Umwerferrollen 19, die in einem Winkel 20 von etwa 80° bis 100° in bezug auf die Schwenkachse 4 des Führungsstückes 3 als Schnittpunkt für die Schenkel des Winkels 20 angeordnet sind. Die beiden Umwerferrollen 19 sind außerdem gegenüber den beiden am weitesten innen liegenden Führungsrollen 5a und den dazu jeweils benachbarten beiden äußeren Führungsrollen 5b jeweils etwa mittig und auf Lücke derart versetzt angeordnet, daß beim Wechsel der Schußrichtung des Schützens 1 jeweils eine der beiden Rollen 19 von dem dem fertigen Gewebe am nächsten liegenden Schußdraht 6, der zwischen der Führungsrolle 5b und der weiter nach außen benachbarten Führungsrolle 5c hindurchgeführt und durch die Zugwirkung des Schützens 1 gespannt ist, in Zugrichtung des Schußfadens oder -drahtes 6 beaufschlagt wird und eine Verschwenkung des Führungsstückes 3 in die neue Abzugsrichtung bewirkt.

Wie in Fig. 1 im einzelnen zu erkennen ist, sind die von den beiden außenliegenden Schuß spulen 2 ablaufenden Fäden oder Drähte 6 zunächst um jeweils eine der beiden mittleren Führungsrollen 18a an dem zugehörigen Führungsrollenblock 15 herumgeführt und verlaufen von dort parallel zu den Spulen bis zu den beiden außenliegenden Führungsrollen 18b an dem zu der mittleren Schuß spule 2 gehörenden Führungsrollenblock 15a, von wo sie dann jeweils direkt zwischen den Führungsrollen 5b und 5c hindurch und beiderseits der Umwerferrollen 19 nach außen geführt sind. Lediglich der von der mittleren SchuBspule 2 ablaufende Schußfaden oder -draht 6 läuft zunächst zwischen den beiden mittleren Führungsrollen 18a des Führungsrollenblockes 15 hindurch und ist erst um eine der beiden innenliegenden Führungsrollen 5a des Führungsstückes 3 herumgeschlungen, von wo er zwischen den beiden Umwerferrollen 19 nach außen geführt ist, um parallel zu den beiden anderen Schußfäden oder -drähten 6 in das Webfach zu gelangen.

Um in jeder Stellung des Führungsstückes 3 eine einwandfreie Fadenführung zu gewährleisten, ist das Führungsstück 3 an seiner Rückseite beiderseits der Schußfäden oder -drähte 6 mit zum Schützen 1 weisenden Führungsbügeln 21 versehen, die etwa kreisbogenförmig gekrümmt sind.

## Patentansprüche

1. Schützen für einen Drahtwebstuhl, der mit einer Mehrzahl von Schußspulen ausgerüstet ist und ein seitlich angelenktes, um etwa 180° schwenkbares Führungsstück mit einer Reihe von beiderseits der Schwenkachse des Führungsstückes achsparallel nebeneinander angeordneten Führungsrollen für die parallel zueinander in das Webfach austretenden Schußdrähte aufweist, dadurch gekennzeichnet, daß die Schußspulen (2) in Längsrichtung des Schützens (1) koaxial hintereinander aufgereiht sind, daß an der Längsseite (1a) des Schützens (1) zwischen den Schuß spulen (2) und dem Führungsstück (3) mehrere Führungsrollenblöcke (15, 15a) mit Führungsrollen (18) angeordnet sind, und daß das Führungsstück (3) neben der daran vorhandenen Reihe von Führungsrolle (5) mindestens zwei im Abstand von der Schwenkachse (4) liegende Umwerferrollen (19) derart aufweist, daß beim Wechsel der Schußrichtung des Schützens (1) jeweils eine der beiden Rollen (19) von dem dem fertigen Gewebe am nächsten liegenden, durch die Zugwirkung des Schützens (1) gespannten Schußdraht (6) unter jedesmaliger Verschwenkung des Führungsstückes (3) beaufschlagt ist.

2. Schützen nach Anspruch 1, dadurch gekennzeichnet, daß die Schuß spulen (2) auf einer gemeinsamen Drehachse (7) in Längsrichtung des Schützens (1) federnd abgeschützt sind.

3. Schützen nach Anspruch 1 oder 2, dadurch gekennzeichnet, daß die Schuß spulen (2) mit ihrer Drehachse (7) quer zur Längsrichtung des Schützens (1) in Zugrichtung des Schußdrahtes (6) zu den Führungsrollenblöcken (15) hin federnd abgestützt sind.

4. Schützen nach einem oder mehreren der Ansprüche 1 bis 3, dadurch gekennzeichnet, daß die Drehachse (7) für die Schußspulen (2) an einer Schwenkachse (9) quer zur Längsrichtung des Schützens (1) angelenkt ist.

5. Schützen nach Anspruch 1 bis 4, dadurch gekennzeichnet, daß die Drehachse (7) für die Schußspulen (2) an dem der Schwenkachse (9) gegenüberliegenden Ende (7b) durch eine Abdeckung (10) mit einem entgegengesetzt zur Zugrichtung der Schußdrähte (6) seitlich versetzten Einführschlitz (11) für das Ende (7b) der Spulendrehachse gehalten ist.

6. Schützen nach einem der Ansprüche 1 bis 5, dadurch gekennzeichnet, daß die Führungsrollenblöcke (15) am Schützen (1) parallel zu den Schußspulen (2) entgegen dem Druck von Federn (17) längsverschiebbar angeordnet sind.

7. Schützen nach Anspruch 1 bis 6, dadurch gekennzeichnet, daß jeder Führungsrollenblock (15) mindestens vier quer zur Drehachse (7) der Schußspulen (2) angeordnete Führungsrollen (18) aufweist.

8. Schützen nach Anspruch 1,dadurch gekennzeichnet, daß die beiden zusätzlichen Umwerferrollen (19) am Führungsstück (3) in einem Winkel (20) von etwa 80° bis 100° gegenüber der Schwenkachse (4) des Führungsstückes (3) und in Zugrichtung der Schußdrähte oder -fäden (6) gegenüber den beiden am weitesten innen liegenden und den dazu benachbarten beiden äußeren Führungsrollen (5a, 5b) jeweils etwa mittig auf Lücke versetzt angeordnet sind.

9. Schützen nach Anspruch 1 bis 8, dadurch gekennzeichnet, daß das Führungsstück (3) beiderseits der Schußdrähte oder -fäden (6) zum Schützen (1) weisende, etwa kreisbogenförmige Führungsbügel (21) aufweist.
